# EUROPÄISCHE PATENTSCHRIFT

(11) **EP 1 473 533 B1**
(45) Veröffentlichungstag und Bekanntmachung des Hinweises auf die Patenterteilung: **17.06.2015**
(21) Anmeldenummer: 04009190.2
(22) Anmeldetag: 19.04.2004
(51) Int. Cl.: F26B 17/04, F26B 1/00, F26B 25/00

(54) **Verfahren und Vorrichtung zum kontinuierlichen Trocknen von Gut, insbesondere Klärschlamm**
Process and apparatus for continuous drying of material, especially sewage sludge.
Procédé et dispositif pour sécher en continu de matériaux, notamment de boues d'épuration

(30) Priorität: 30.04.2003 AT 6602003
(43) Veröffentlichungstag der Anmeldung: 03.11.2004
(73) Patentinhaber: Vonplon, Armin, CH-8917 Oberlunkhof (CH)
(72) Erfinder: Vonplon, Armin, CH-8917 Oberlunkhof (CH)
(74) Vertreter: Schweinzer, Friedrich

(56) Entgegenhaltungen:
- EP-A- 0 338 626
- EP-A- 0 573 885
- WO-A1-97/34679
- DE-A1- 2 804 585
- DE-A1- 4 205 619
- DE-A1- 4 320 170
- DE-U1- 9 419 080
- GB-A- 1 013 632
- JP-A- 410 059 534
- US-A- 4 245 396
- US-A- 4 580 698

## Beschreibung

Die Erfindung betrifft eine Vorrichtung zum kontinuierlichen Trocknen von Gut, insbesondere von Klärschlamm, mit einem Siebband auf dem das Gut gefördert wird in einem Bandtrockner, wobei zum Aufbringen des Gutes auf das Siebband am Eintritt eine Verteilschnecke über dem Band, insbesondere Siebband angeordnet ist. Weiters betrifft die Erfindung ein Verfahren zum Trocknen von Gut, insbesondere Klärschlamm, wobei das Gut auf einem Siebband durch einen Trockner gefördert wird. Bandtrockner werden seit langem für unterschiedliche Anwendungzwecke eingesetzt. Nachteilig ist hier bisher die ungleichmäßige Verteilung des Gutes auf das umlaufende Siebband, wodurch das Gut an Stellen mit zu geringer Schichtdicke übertrocknet und an anderen Stellen mit zu hoher Schüttdicke nicht ausreichend getrocknet wird. Bei Trocknung von pastösen und/oder klebrigen Substanzen, z. B. Klärschlamm, müssen diese vor einem gleichmäßigen Aufbringen auf das Siebband in Partikel von möglichst konstanten Abmessungen geformt werden. Dies erfolgt in Anlagen für Klärschlämme nach dem Stand der Technik dadurch, dass man diese Substanzen mit hohem Druck durch Matrizen presst. In der Praxis hat es sich gezeigt dass diese Matrizen durch Fremdkörper im zu trocknenden Produkt zur Verstopfung neigen, was sich sehr nachteilig auf die gleichmäßige Trocknung auswirkt. Weiterhin muss der Trockner teilweise einmal pro Schicht zur Reinigung dieser Matrizen stillgelegt werden. Eine Anlage dieser Art ist in der WO 92/00250 beschrieben. Auch aus der EP 0 781 741 B1 oder EP 0 889 014 B1 und DE 42 05 619 A1 sind derartige Anlagen bekannt. Zusätzlich sind diese Systeme sehr empfindlich in Bezug auf Änderungen in den Schlammeigenschaften.

Alternativ wird der Schlamm mit einer Verteilschnecke auf dem Band verteilt. Eine derartige Anordnung zeigt die Druckschrift EP 0 573 885 A1, welche den Oberbegriff des Anspruchs 1 offenbart.

Ziel der Erfindung ist es daher ein Verfahren und eine Vorrichtung anzugeben, mit der eine gleichmäßige Verteilung des zu trocknenden Gutes, insbesondere pastöse und/oder klebrige Substanzen, auf das Siebband eines Bandtrockners gewährleistet wird.

Die Erfindung ist daher dadurch gekennzeichnet, dass die Verteilschnecke mit einem Mischer zur Rückmischung von bereits getrocknetem Gut mit frischem Gut , insbesondere Nassschlamm, in Verbindung steht, wobei über dem Siebband eine Trockenhaube angeordnet ist, die sich über das gesamte Siebband inklusive Verteilschnecke erstreckt. Durch diese Ausführung können zu trocknende Güter, wie z.B. Holzschnitzel, Biomasse, Getreide, Rejekte in Papierfabriken, aber auch Hausmüll oder Klärschlamm relativ gleichmäßig über das Siebband des Trockners verteilen. Durch eine Rückmischung von bereits getrocknetem Gut mit frischem Gut, beispielsweise Nassschlamm, kann die Luftdurchlässigkeit dieser pastösen und/oder klebrigen Substanzen eingestellt werden und es wird die gleichmäßige Verteilung auf dem Siebband begünstigt.

Eine vorteilhafte Weiterbildung der Erfindung ist dadurch gekennzeichnet, dass eine Kalibrierwalze über dem Siebband angeordnet ist, wobei die Kalibrierwalze höhenverstellbar ausgeführt sein kann. Wenn zusätzlich im Bereich der Verteilschnecke ein Niveausensor angeordnet ist, wird eine noch gleichmäßigere Verteilung für die Trocknung erreicht.

Vorteilhaft hat sich erwiesen, wenn die Kalibrierwalze entgegen der Förderrichtung des Siebbandes rotiert, wobei die Rotationsgeschwindigkeit größer, als die Bandgeschwindigkeit sein kann. Damit wird die zu große Menge an zu trocknendem Gut wieder zurück in den Bereich der Verteilschnecke gefördert und somit eine noch gleichmäßigere Verteilung erzielt.

Wird der Mischer mit einer Austragsvorrichtung für Rückmischgut eines Rückmischsilos verbunden und weist der Rückmischsilo eine Austragsvorrichtung, insbesondere Austragsschnecke, für den Gutstoff, beispielsweise Granulat, auf, kann eine besonders kostengünstige und betriebsichere Anlage errichtet werden, bei der sich die Austragsmenge des Gutstoffs, z.B. Granulat selbsttätig regelt.

Eine besonders kostengünstige Variante eines Trockners lässt sich realisieren, wenn der Trockner Zuführleitungen aufweist, die sich entlang der beiden Seiten des Trockners erstrecken und Öffnungen für den Austritt von Trocknungsgas aufweisen.

Sind die Zuführleitungen mittels einstellbarer Zugstangen miteinander verbunden, kann die Trockenhaube in sehr leichter Bauweise ausgeführt und für eine optimale Abdichtung gegenüber dem Gerüst des Trockners eingestellt werden.

Bei Trocknern mit großer Durchsatzleitung ergibt sich eine kostengünstige Bauart durch die Ausführung des Trocknerunterteiles oder des gesamten Trocknergehäuses In Beton.

Zur Entlastung der Umwelt durch Kondensation der Brüden oder Nachbehandlung in einem Biofilter hat es sich als vorteilhaft gezeigt, wenn unterhalb des Siebbandes Verteileinrichtungen, insbesondere Spritzrohre vorgesehen sind.

Die Erfindung betrifft auch ein Verfahren zum Trocknen von Gut, insbesondere Klärschlamm, wobei das Gut auf einem Siebband durch einen Trockner gefördert wird. Sie ist dadurch gekennzeichnet, dass das Gut über eine Verteilschnecke zugeführt wird, wobei die Luftdurchlässigkeit des zu trocknenden Gutes durch die Mischung des Frischproduktes mit einem Teilstrom des bereits getrockneten Endproduktes erreicht wird. Weiters ist es vorteilhaft, wenn das Niveau durch Änderung der Bandgeschwindigkeit verändert wird, wobei bei einem Ansteigen des Niveaus in der Verteilschnecke das Siebband beschleunigt bzw. bei einem Absinken des Niveaus in der Verteilschnecke die Bandgeschwindlgkelt verringert werden kann, bis das Niveau wieder den Sollwert erreicht hat. Bei pastösen und/oder klebrigen zu trocknenden Substanzen ist es besonders vorteilhaft, wenn das zu trocknende Gut, das aus frischem Gut, insbesondere Nassschlamm, und rückgemischtem Gut, insbesondere Granulat, besteht, und das rückgemischte Gut mengengeregelt aus einem Vorratsbehälter, insbesondere Rückmischsilo, abgezogen wird, wobei das überschüssige getrocknete Gut, insbesondere Granulat, als Gutstoff aus dem Vorratsbehälter abgezogen werden kann. Damit kann eine selbsttätige Regelung der Austragsmenge des Gutstoffes besonders betriebssicher erreicht werden.

Zur Entlastung der Umwelt ist es vorteilhaft, wenn unterhalb des Siebbandes im Trockner Wasser eingesprüht wird und die Brüden kondensiert resp. gesättigt werden.

Die Erfindung wird nun anhand der Zeichnungen beispielhaft beschrieben, wobei Fig. 1 ein Prinzipschema eines erfindungsgemäßen Bandtrockners, Fig. 2 ein Schema einer erfindungsgemäßen Bandtrocknungsanlage, Fig. 3 eine Längsansicht und Fig. 4 eine Queransicht eines erfindungsgemäßen Trockners zeigen.

Fig. 1 stellt ein Schema eines Trockners 1 mit einem Siebband 2 dar, bei dem ein zu trocknendes Gut 3 über eine Verteilschnecke auf das Siebband 2 aufgetragen und anschließend durch eine Kalibrierwalze 5 verglelchmässlgt wird. Das Siebband kann dabei aus Kunststoff- oder Metallgewebe bestehen. Im Bereich der Verteilschnecke 4 ist ein Niveausensor 6 angeordnet, der die Bandgeschwindigkeit steuert, wobei bei einem Ansteigen des Niveaus in der Verteilschnecke das Band, insbesondere Siebband beschleunigt bzw. bei einem Absinken des Niveaus in der Verteilschnecke die Bandgeschwindigkeit verringert wird, bis das Niveau wieder den Sollwert erreicht hat. Durch das Zurückwerfen des Gutes durch die Kalibrierwalze 5 wird einerseits nach der Kalibrierwalze eine gleichmäßige Verteilung erreicht, andererseits wird bei höherer Zufuhrmenge, diese in den Bereich des Sensors geführt, wodurch die Regelung der Bandgeschwindigkeit rasch anspricht.

Die Trocknung erfolgt durch über Umluftleitung 7 zugeführte heiße Luft, die hier beispielhaft in einem Wärmetauscher 8 mittels Abwärmenutzung z.B. durch Dampf, Rauchgas oder Heißwasser aufgewärmt wird. Die Luft kann dabei auch direkt oder indirekt durch einen Brenner aufgeheizt werden. Die aus dem Luftkreislauf ausgekoppelte mit Feuchtigkeit beladene Luft (Brüden) wird teilweise über Leitung 9 abgezogen, einem Kondensator/Sättiger 10 und gegebenenfalls einem Biofilter 11 zugeführt, bevor die Abluft 12 an die Umgebung abgegeben wird. Bevor das getrocknete Gut 14 aus dem Trockner austritt wird es vorteilhafterweise noch durch Kühlluft 13 abgekühlt. Diese Kühlluft kann durch einen allenfalls im Trockner vorhandenen Unterdruck aus der Umgebung respektive als Absaugluft aus den Peripheriekomponenten angesaugt werden.
In Fig. 2 sind dieselben Teile mit denselben Bezugszeichen versehen wie in Fig. 1. Zusätzlich ist hier die Möglichkeit der Heißluftzufuhr in zwei oder mehrere Heizzonen durch Leitung 7 und 7' dargestellt. Die Aufwärmung im Wärmetauscher 8 erfolgt durch die Rauchgase eines Brenners 15. Daneben gibt es die Möglichkeit der Aufwärmung auch z.B. durch Heißwasser, Dampf oder ein Thermalöl.
Das getrocknete Gut, beispielsweise Granulat wird mittels einer Förderschnecke 14' und einem Förderelement 14" einem Rückmischsilo 16 zugeführt, von wo der Gutstoff bzw. das Endprodukt 17 abgeführt wird. Das Rückmischprodukt wird mittels der Dosierschnecken 18 dem Mischer 19 zugeführt und mit Frischgut bzw. Nassschlamm aus einem Vorlagebehälter 20 vermischt. Der Mischer kann, wie hier dargestellt aus einer Förderzone 19' und einer eigentlichen Mischzone 19" bestehen und führt das vermischte Gut 3 der Verteilschnecke 6 zu. Die Produktabgabe des getrockneten Produktes vom Trockner 1 erfolgt in den Silo 16. Das überschüssige Endprodukt wird über eine im oberen Bereich des Silos 16 angeordnete Austragsschnecke 21 ausgetragen und dann unterschiedlichen Prozessschritten, wie z.B. Stapelung im Silo, Verpackung in Big Bags, Verbrennung oder dgl. zugeführt. Diese Anordnung stellt eine besonders kostengünstige und betriebssichere Variante dar, da die Austragsmenge sich selbsttätig regelt. Je mehr getrocknetes Gut anfällt, desto mehr Gut wird ausgetragen. Fällt weniger Gut an, so wird solange nichts ausgetragen, bis wieder das Niveau der Austragsschnecke 21 erreicht ist. So ist auch gewährleistet, dass immer ausreichend Material für die Rückmischung vorhanden ist. Wird das Volumen entsprechend gewählt, ist auch bei einem Abstellen der Anlage ausreichend Material für das Wiederanfahren vorhanden. Weiters sollte auch genügend Raum sein, um beim Abfahren der Anlage den Trockner vollständig zu entleeren. Weiters sind die Spritzrohre 22 erkennbar, mittels deren Wasser zur Kondensation resp. Sättigung der Brüden eingesprüht wird.
Fig. 3 zeigt eine Längsansicht des Trockners 1 bei dem im Hintergrund der Mischer 19 sowie die Silos 16 und 20 erkennbar sind.
In Fig. 4 ist eine Queransicht eines erfindungsgemäßen Trockners 1 zu sehen. Hier erkennt man ebenfalls das Nassgutsilo 20 und den Mischer 19 sowie die Luftzufuhrleitung 7 samt Wärmetauscher 8 und Brenner 15. Weiters ist in dieser Ansicht die Trockenhaube 23 über dem Band 2 zu erkennen.

## Patentansprüche

1. Vorrichtung zum kontinuierlichen Trocknen von Gut, insbesondere von Klärschlamm, mit einem Siebband (2) auf dem das Gut gefördert wird in einem Bandtrockner, wobei zum Aufbringen des Gutes auf das Siebband (2) am Eintritt eine Verteilschnecke (4) über dem Siebband (2) angeordnet ist, **dadurch gekennzeichnet, dass** die Verteilschnecke (4) mit einem Mischer (19) zur Rückmischung von bereits getrocknetem Gut mit frischem Gut, insbesondere Nassschlamm, in Verbindung steht, um die Luftdurchlässigkeit des zu trocknenden Gutes zu erreichen, wobei über dem Siebband (2) eine Trockenhaube (23) angeordnet ist, die sich über das gesamte Siebband (2) inklusive Verteilschnecke (4) erstreckt.

2. Vorrichtung nach Anspruch 1, **dadurch gekennzeichnet, dass** der Mischer (19) ein Pflugscharmischer, Doppelwellenmischer oder Paddelmischer ist.

3. Vorrichtung nach Anspruch 2, **dadurch gekennzeichnet, dass** der Mischer (19) mit einer Austragsvorrichtung (18) für Rückmischgut eines Rückmischsilos (16) in Verbindung steht und der Rückmischsilo (16) eine Austragsvorrichtung (21), insbesondere Austragsschnecke, für den Gutstoff, beispielsweise Granulat, aufweist.

4. Vorrichtung nach Anspruch 1 bis 3, **dadurch gekennzeichnet, dass** im Bereich der Verteilschnecke (4) ein Niveausensor (6) angeordnet ist.

5. Vorrichtung nach einem der Ansprüche 1 bis 4, **dadurch gekennzeichnet, dass** zusätzlich eine Kalibrierwatze (5) über dem Siebband (2) angeordnet ist.

6. Vorrichtung nach Anspruch 5, **dadurch gekennzeichnet, dass** die Kalibrierwalze (5) höhenverstellbar ausgeführt ist.

7. Vorrichtung nach Anspruch 5 oder 6, **dadurch gekennzeichnet, dass** die Kalibrierwalze (5) entgegen der Förderrichtung des Siebbandes (2) rotiert.

8. Vorrichtung nach Anspruch 7, **dadurch gekennzeichnet, dass** die Rotationsgeschwindigkeit größer ist, als die Bandgeschwindigkeit.

9. Vorrichtung nach einem der Ansprüche 1 bis 8, **dadurch gekennzeichnet, dass** das gesamte Trocknergehäuse oder Teile davon als Betonkonstruktion ausgeführt sind.

10. Vorrichtung nach einem der Ansprüche 1 bis 9, **dadurch gekennzeichnet, dass** der Trockner (1) Zuführleitungen (7, 7') aufweist, die sich entlang der beiden Seiten des Trockners (1) erstrecken und Öffnungen für den Austritt von Trocknungsgas aufweisen.

11. Vorrichtung nach Anspruch 10, **dadurch gekennzeichnet, dass** die Zuführleitungen (7, 7') mittels einstellbarer Zugstangen miteinander verbunden sind.

12. Vorrichtung nach einem der Ansprüche 1 bis 11, **dadurch gekennzeichnet, dass** unterhalb des Siebbandes (2) Verteileinrichtungen (22), insbesondere Spritzrohre zur Kondensation resp. Sättigung der Brüden vorgesehen sind.

13. Verfahren zum Trocknen von Gut, insbesondere Klärschlamm, wobei das Gut auf einem Siebband durch einen Trockner gefördert wird, mit einer Vorrichtung nach einem der Ansprüche 1 bis 12, wobei das Gut über eine Verteilschnecke zugeführt wird, und wobei die Luftdurchlässigkeit des zu trocknenden Gutes durch die Mischung des frischen Gutes mit einem Teilstrom des bereits getrockneten Gutes erreicht wird.

14. Verfahren nach Anspruch 13, **dadurch gekennzeichnet, dass** das Niveau in der Verteilschnecke durch Änderung der Bandgeschwindigkeit verändert wird.

15. Verfahren nach Anspruch 14, **dadurch gekennzeichnet, dass** bei einem Ansteigen des Niveaus in der Verteilschnecke das Siebband beschleunigt wird, bis das Niveau wieder den Sollwert erreicht hat.

16. Verfahren nach Anspruch 14 oder 15, **dadurch gekennzeichnet, dass** bei einem Absinken des Niveaus in der Verteilschnecke die Bandgeschwindigkeit verringert wird, bis das Niveau wieder den Sollwert erreicht hat.

17. Verfahren nach einem der Ansprüche 14 bis 16, **dadurch gekennzeichnet, dass** das zu trocknende Gut von der Kalibrierwalze zurück in den Bereich der Verteilschnecke gefördert wird.

18. Verfahren nach einem der Ansprüche 13 bis 17, **dadurch gekennzeichnet, dass** das zu trocknende Gut aus frischem Gut, insbesondere Nassschlamm, und rückgemischtem Gut, insbesondere Granulat, besteht, wobei das rückgemischte Gut mengengeregelt aus einem Vorratsbehälter, insbesondere Rückmischsilo, abgezogen wird.

19. Verfahren nach Anspruch 18, **dadurch gekennzeichnet, dass** das überschüssige getrocknete Gut, insbesondere Granulat, als Gutstoff aus dem Vorratsbehälter abgezogen wird.

20. Verfahren nach einem der Ansprüche 13 bis 19, **dadurch gekennzeichnet, dass** unterhalb des Siebbandes im Trockner Wasser eingesprüht wird und die Brüden kondensiert resp. gesättigt werden.

## Claims

1. Device for continuous drying of material, particularly sewage sludge, which has a belt (2) on which the material is conveyed inside a belt dryer, where a distribution screw (4) is mounted above the belt (2) in order to feed the material onto the belt (2) at the inlet, **characterised by** the distribution screw (4) being connected to a mixer (19) for mixing product that has already been dried into the fresh material, particularly wet sludge, in order to achieve air permeability in the material to be dried, where a dryer hood (23) is mounted above the belt (2) and extends over the entire belt (2) including the distribution screw (4)

2. Device according to Claim 1, **characterised by** the mixer (19) being a plough blade mixer, a double shaft mixer, or a paddle mixer.

3. Device according to Claim 2, **characterised by** the mixer (19) being connected to a discharge device (18) for backfeed material from a backfeed silo (16) and by the backfeed silo (16) having a discharge device (21), particularly a discharge screw, for the accept material, for example granulate.

4. Device according to one of Claims 1 to 3, **characterised by** a level sensor (6) being mounted near the distribution screw (4).

5. Device according to one of Claims 1 to 4, **characterised by** a calibrating roll (5) being mounted in addition above the belt (2).

6. Device according to Claim 5, **characterised by** the calibrating roll (5) being height-adjustable.

7. Device according to Claim 5 or 6, **characterised by** the calibrating roll (5) rotating in the opposite direction to the conveying direction of the belt (2).

8. Device according to Claim 7, **characterised by** the rotation speed being higher than the belt speed.

9. Device according to one of Claims 1 to 8, **characterised by** the entire dryer housing or parts thereof being made of concrete.

10. Device according to one of Claims 1 to 9, **characterised by** the dryer (1) having feed ducts (7, 7') that run along both sides of the dryer (1) and openings for the drying gas to escape.

11. Device according to Claim 10, **characterised by** the feed ducts (7, 7') being connected to one another by means of adjustable tie rods.

12. Device according to one of Claims 1 to 11, **characterised by** distribution devices (22), particularly showers for condensation and saturation of exhaust vapour, respectively, being provided under the belt (2).

13. Process for drying material, particularly sewage sludge, where the material is conveyed on a belt through a dryer with a device according to one of claims 1 to 12, where the material is fed in using a distribution screw, and where the air permeability of the material to be dried is obtained by mixing the fresh product with a partial flow of the product already dried.

14. Process according to Claim 13, **characterised by** the level in the distribution screw being changed by changing the belt speed.

15. Process according to Claim 14, **characterised by** the belt accelerating when the level in the distribution screw rises, until the level has returned to the set value.

16. Process according to Claim 14 or 15, **characterised by** the belt slowing down if the level in the distribution screw drops, until the level has returned to the set value.

17. Process according to one of Claims 14 to 16, **characterised by** the material to be dried being returned to the vicinity of the distribution screw by the calibrating roll.

18. Process according to one of Claims 13 to 17, **characterised by** the material to be dried, consisting of fresh material, particularly wet sludge, and backfed material, particularly granulate, and the backfed material being taken in controlled quantities from a storage container, particular a backfeed silo.

19. Process according to Claim 18, **characterised by** the excess dried material, particularly granulate, being taken from the storage container as accept material.

20. Process according to one of Claims 13 to 19, **characterised by** water being sprayed in the dryer below the belt and the exhaust vapour being condensed and saturated, respectively.

## Revendications

1. Dispositif de séchage en continu pour matières telles que notamment des boues d'épuration, comprenant une toile (2), sur laquelle la matière se trouve transportée dans un sécheur à bande, où une vis de distribution (4) est disposée à son entrée au-dessus de la toile (2) pour placer la matière sur la toile (2), **caractérisé en ce que** la vis de distribution (4) est en liaison avec un mélangeur (19) de matière pour le mélangeage d'une matière préalablement séchée avec de la matière fraîche, notamment des boues humides, pour assurer la perméabilité à l'air de la matière à sécher, une hotte de séchage (23) étant disposée au-dessus de la toile (2) s'étendant tout le long de la toile (2) y compris la vis de distribution (4).

2. Dispositif selon la revendication 1, **caractérisé en ce que** le mélangeur (19) est un mélangeur à socs de charrue, un mélangeur à deux arbres, ou un mélangeur à pales.

3. Dispositif selon la revendication 2, **caractérisé en ce que** le mélangeur (19) est en liaison avec un dispositif de décharge (18) pour la matière de remélangeage provenant d'un bac de remélangeage (16) et que le bac de remélangeage (16) comporte un dispositif de décharge (21), notamment une vis de décharge pour les acceptés, par exemple, pour les granulés.

4. Dispositif selon la revendication 1 à 3, **caractérisé en ce qu'**un capteur de niveau (6) est prévu dans l'aire de la vis de distribution (4).

5. Dispositif selon l'une des revendications 1 à 4, **caractérisé en ce qu'**en outre, un rouleau de calibrage (5) est disposé au-dessus de la toile (2).

6. Dispositif selon la revendication 5, **caractérisé en ce que** le rouleau de calibrage (5) est étudié réglable en hauteur.

7. Dispositif selon l'une des revendications 5 ou 6, **caractérisé en ce que** le rouleau de calibrage (5) tourne en sens inverse de convoyage de la toile (2).

8. Dispositif selon la revendication 7, **caractérisé en ce que** la vitesse de rotation dépasse la vitesse de la toile.

9. Dispositif selon l'une des revendications 1 à 8, **caractérisé en ce que** l'ensemble du carter de séchage ou une partie de ce carter est étudié(e) en construction de béton.

10. Dispositif selon l'une des revendications 1 à 9, **caractérisé en ce que** le sécheur (1) comporte des tuyaux d'amenée (7, 7') s'étendant le long des deux côtés du sécheur (1) et ayant des ouvertures pour la décharge de gaz de séchage.

11. Dispositif selon la revendication 10, **caractérisé en ce que** les tuyaux d'amenée (7, 7') sont liés l'un à l'autre moyennant des bielles ajustables.

12. Dispositif selon l'une des revendications 1 à 11, **caractérisé en ce que** des dispositifs de distribution (22) sont prévus au-dessous de la toile (2), notamment des gicleurs pour la condensation respectivement saturation des buées.

13. Méthode de séchage de matières telles que notamment de boues d'épuration, où la matière traverse le sécheur reposant sur une toile, comportant un dispositif selon l'une des revendications 1 à 12, où la matière est amenée par une vis de distribution et où la perméabilité à l'air de la matière à sécher est assurée à l'aide du remélangeage de cette matière fraîche avec un courant partiel de matière préalablement séchée.

14. Méthode selon la revendication 13, **caractérisée en ce que** le niveau dans la vis de distribution est modifiée en changeant la vitesse de la toile.

15. Méthode selon la revendication 14, **caractérisée en ce que** la toile est accélérée quand le niveau dans la vis de distribution est en crue, jusqu'à ce que le niveau ait atteint la valeur de consigne.

16. Méthode selon la revendication 14 ou 15, **caractérisée en ce que** la toile est décélérée quand le niveau dans la vis de distribution est en baisse, jusqu'à ce que le niveau ait atteint la valeur de consigne.

17. Méthode selon l'une des revendications 14 à 16, **caractérisée en ce que** la matière à sécher est transportée en arrière par le rouleau de calibrage, vers l'aire de la vis de distribution.

18. Méthode selon l'une des revendications 13 à 17, **caractérisée en ce que** la matière à sécher consiste en une matière fraîche, notamment des boues humides, et une matière remélangée, notamment des granulés, cette matière remélangée étant extraite d'un bac de stockage, notamment un bac de remélangeage et sa quantité étant réglée.

19. Méthode selon la revendication 18, **caractérisée en ce que** l'excédé de matière séchée, notamment des granulés, est extraite du bac de stockage en tant que acceptées.

20. Méthode selon l'une des revendications 13 à 19, **caractérisée en ce que** de l'eau est injectée dans le sécheur au-dessous de la toile et que les buées sont condensées respectivement saturées.
